# EUROPÄISCHE PATENTSCHRIFT

(11) **EP 3 781 739 B1**
(45) Veröffentlichungstag und Bekanntmachung des Hinweises auf die Patenterteilung: **26.01.2022**
(21) Anmeldenummer: 19709873.4
(22) Anmeldetag: 04.03.2019
(51) Int. Cl.: D05B 23/00, D05B 37/02, D05B 69/30

(54) **NÄHMASCHINE**
SEWING MACHINE
MACHINE À COUDRE

(30) Priorität: 17.04.2018 DE 102018205835
(43) Veröffentlichungstag der Anmeldung: 24.02.2021
(73) Patentinhaber: Pfaff Industriesysteme und Maschinen GmbH, 67661 Kaiserslautern (DE)
(72) Erfinder: KALLENBACH, Harald, 67716 Heltersberg (DE); BECKER, Berthold, 64668 Rimbach (DE); SAMSTAG, Stefan, 64653 Lorsch (DE)
(74) Vertreter: Rau, Schneck & Hübner Patentanwälte Rechtsanwälte PartGmbB
(86) Internationale Anmeldenummer: PCT/EP2019/055326
(87) Internationale Veröffentlichungsnummer: WO 2019/201501

(56) Entgegenhaltungen:
- WO-A1-89/09851
- CN-U- 202 247 280
- DE-A1- 3 516 734
- DE-A1- 3 518 474
- DE-A1- 4 431 318
- DE-A1- 10 224 001
- US-A- 361 426
- US-B1- 7 347 152

## Beschreibung

Die Erfindung betrifft eine Nähmaschine und eine Nähanlage mit einer Nähmaschine sowie ein Verfahren zum Nähen.

Eine derartige Nähmaschine sowie eine Nähanlage ist durch offenkundige Vorbenutzung der Nähmaschinen RS 562 und Nähanlage KL 500 der Anmelderin bekannt. Zudem ist eine Nähanlage 3590 vario der Anmelderin durch offenkundige Vorbenutzung bekannt.

Die DE 35 16 734 A1 offenbart eine Langarm-Nähmaschine mit einem schwenkbaren Nähkopf. Die CN 202247280 U beschreibt eine Nähmaschine mit kopfseitig schwenkbaren Komponenten. Die DE 44 31 318 A1 offenbart eine Nähvorrichtung mit einem Nadelsystem und einem Greifersystem. Die US 7,347,152 B1 offenbart eine Nähmaschine mit einem positionseinstellbaren Nähkopf. Die DE 102 24 001 A1 offenbart eine Nähmaschine mit einem Nähmaschinen-Kopf, der an einem Nähmaschinen-Arm in vertikaler Richtung beweglich angeordnet ist. Die WO 89/09851 A1 offenbart eine Nähmaschine mit schwenkbarer Stichbildeeinheit.

Es ist eine Aufgabe der vorliegenden Erfindung, eine Nähmaschine der eingangs genannten Art derart weiterzubilden, dass eine verbesserte Zugänglichkeit und/oder Verarbeitbarkeit des Nähguts, das insbesondere auf einem Nähgut-Trägerkörper bzw. einer Nähgut-Schablone aufgebracht ist, gewährleistet wird.

Diese Aufgabe ist erfindungsgemäß gelöst durch eine Nähmaschine mit den im Anspruch 1 angegebenen Merkmalen.

Durch Verschwenken des kopfseitigen Arm-Gehäuseabschnitts in die Vorbereitungsstellung zur Aufnahme/Abgabe eines Nähgutes wird der Abstand zwischen den Stichbildungskomponenten im Nähkopf und den Stichbildungskomponenten des Gehäuse-Unterteils vergrößert, sodass die Aufnahme des Nähguts, das insbesondere auf einem Nähgut-Trägerkörper bzw. einer Nähgut-Schablone aufgebracht ist, erleichtert ist. Hierdurch wird das Risiko verringert, dass das Nähgut während des Zuführens zu den Stichbildungskomponenten bzw. beim Entfernen von den Stichbildungskomponenten beschädigt wird. Dies ist besonders bei berührungsempfindlichen Stoffen vorteilhaft. Insbesondere ist dies der Fall bei einem Nähgut bestehend aus einem Komposit umfassend mehrere Schichten, wobei eine Schicht als sogenannte Slush-Haut ausgeführt ist. Eine solche Slush-Haut kann mit einem Pulversinter-Verfahren hergestellt sein. Derartige Materialien werden vorzugsweise für Fahrzeug-Innenraumkomponenten wie zum Beispiel Armaturenbrettträger, Armlehnen, Konsolendeckel oder Türverkleidungen verwendet. In der Regel werden diese Fahrzeug-Innenraumkomponenten mit einer Ziernaht, also einer nicht einer Komponentenverbindung dienenden Naht, versehen.

Insbesondere kann die Positionierung eines Nähgut-Trägerkörpers an schwer zugänglichen Stellen erleichtert werden, wobei gleichzeitig das Risiko einer Beschädigung des Nähgutes verringert ist.

Vorteilhafterweise beträgt ein Winkel zwischen einer Längsachse des ständerseitigen Arm-Gehäuseabschnitts und einer Längsachse des kopfseitigen Arm-Gehäuseabschnitts nicht mehr als 45°, insbesondere nicht mehr als 30°, insbesondere nicht mehr als 15°.

Das Gelenk zwischen dem ständerseitigen Arm-Gehäuseabschnitt und dem kopfseitigen Arm-Gehäuseabschnitt bildet einen Übergangsbereich vom ständerseitigen Arm-Gehäuseabschnitt zum kopfseitigen Arm-Gehäuseabschnitt.

Die Nähmaschine hat eine Teleskop-Gelenkarmwelle zum Verbinden einer Antriebseinheit mit Stichbildungskomponenten im Gehäuse-Oberteil. Eine derartige Teleskop-Gelenkarmwelle stellt eine vorteilhafte und kostengünstige Ausführungsform der Nähmaschine bereit. Bevorzugt ist die Teleskop-Gelenkarmwelle als Kardanwelle ausgeführt, sodass eine Wirkverbindung zu den Stichbildungskomponenten im Gehäuse-Oberteil auch in der Vorbereitungsstellung erhalten bleibt.

Die Teleskop-Gelenkarmwelle hat ein ständerseitiges Armwellen-Gelenk und ein kopfseitiges Armwellen-Gelenk, wobei zwischen dem ständerseitigen und dem kopfseitigen Armwellen-Gelenk ein Teleskopelement angeordnet ist. Diese Teleskop-Gelenkarmwelle ist konstruktiv vorteilhaft. Vorteilhafterweise dient das Teleskopelement zum Ausgleich von Längenänderungen infolge der Schwenkbewegung des kopfseitigen Arm-Gehäuseabschnitts von der Nähstellung in die Vorbereitungsstellung und umgekehrt. Bevorzugt ist das Teleskopelement drehfest mit dem kopfseitigen und dem ständerseitigen Armwellen-Gelenk verbunden. In einer besonders bevorzugten Ausführungsform ist das ständerseitige und/oder das kopfseitige Armwellen-Gelenk als Kreuzgelenk ausgeführt.

Mit einem Schwenkantrieb nach Anspruch 4 ist sichergestellt, dass die Schwenkbewegung präzise ausgeführt wird. Vorteilhafterweise ist der Schwenkantrieb aktorisch oder motorisch ausgeführt. Insbesondere ist der Schwenkantrieb ein Pneumatik-, Hydraulik- oder Elektrozylinder.

Der Schwenkantrieb nach Anspruch 5, ausgeführt als Pneumatikzylinder, ist konstruktiv besonders günstig. Vorteilhafterweise ist der Pneumatikzylinder als beidseitig druckluftbeaufschlagbarer Pneumatikzylinder, auch doppelwirkender Pneumatikzylinder genannt, ausgeführt.

Mit einer Verriegelungseinheit nach Anspruch 6 ist sichergestellt, dass der kopfseitige Arm-Gehäuseabschnitt während des Nähens in Nähstellung bleibt. Vorteilhafterweise erfolgt eine zusätzliche Sicherung des kopfseitigen Arm-Gehäuseabschnitts durch Vorspannung des Schwenkantriebes in der Nähstellung.

Mit der Verriegelungseinheit nach Anspruch 7 wird eine konstruktiv vorteilhafte und kostengünstige Ausführungsform bereitgestellt.

Eine weitere Aufgabe der vorliegenden Erfindung besteht darin, eine Nähanlage zum Nähen von mehrdimensional im Raum liegenden Nähten mit einer verbesserten Zugänglichkeit und/oder Verarbeitbarkeit des Nähgutsbereitzustellen.

Diese Aufgabe ist erfindungsgemäß gelöst durch eine Nähanlage mit den im Anspruch 8 angegebenen Merkmalen.

Vorteilhafterweise ist die Nähanlage als Roboter-Nähanlage ausgeführt. Zu dieser gehört vorzugsweise ein Roboter-Arm, mit dem die Nähmaschine beliebig gesteuert in fünf oder sechs Freiheitsgraden im Raum orientiert werden kann. Bei dieser Ausführungsform kann das Nähgut stationär an einer Halterung befestigt sein.

In einer vorteilhaften alternativen Ausführungsform ist der Roboter-Arm am Nähgut-Trägerkörper angeordnet, sodass das Nähgut beliebig gesteuert in fünf oder sechs Freiheitsgraden im Raum orientiert werden kann. Bei dieser Ausführungsform kann die Nähmaschine stationär befestigt sein.

Eine weitere Aufgabe der vorliegenden Erfindung besteht darin, eine Nähanlage zum Nähen von multidirektionalen in einer Ebene liegenden Nähten mit einer verbesserten Zugänglichkeit und/oder Verarbeitbarkeit des Nähguts bereitzustellen.

Diese Aufgabe ist erfindungsgemäß gelöst durch eine Nähanlage mit den im Anspruch 9 angegebenen Merkmalen.

Insbesondere ist die Nähanlage als CNC-Nähanlage ausgeführt.

Vorteilhafterweise ist die Nähanlage als programmierbarer Großfeld-Nähautomat ausgeführt. Bei dieser Ausführungsform befindet sich das Nähgut in einer Nähgut-Schablone. Die Nähgutschablone wird entsprechend der zu bildenden Naht auf einem Nähtisch verschoben.

Eine weitere Aufgabe der vorliegenden Erfindung besteht darin, ein Verfahren zum Nähen von mehrdimensional im Raum liegenden Nähten oder von multidirektional in einer Ebene liegenden Nähten bereitzustellen, bei dem die Zugänglichkeit des Nähguts verbessert ist.

Diese Aufgabe ist erfindungsgemäß gelöst durch ein Verfahren mit den im Anspruch 10 angegebenen Merkmalen.

In Vorbereitungsstellung ist der Abstand zu den Stichbildungskomponenten im Gehäuse-Oberteil und im Gehäuse-Unterteil vergrößert, sodass das Risiko einer Beschädigung des Nähguts verringert ist. Diese ist besonders bei berührungsempfindlichen Stoffen vorteilhaft. Bei der Aufnahmestellung zur Aufnahme des zu nähenden Nähgutes sowie bei der Abgabestellung zur Abgabe des genähten Nähgutes kann es sich um die vorstehend im Zusammenhang mit der Nähmaschine bereits erläuterte Vorbereitungsstellung handeln.

Bei einem Verfahren nach Anspruch 11 wird sichergestellt, dass das Nähen störungsfrei erfolgen kann.

Ein Ausführungsbeispiel der Erfindung wird nachfolgend anhand der Figuren näher erläutert. In dieser zeigen:
- Fig. 1: eine innere Details preisgebende Seitenansicht einer Nähmaschine einer Nähanlage zum Nähen von mehrdimensional im Raum liegenden Nähten in Nähstellung;
- Fig. 2: vergrößert einen kopfseitigen Arm-Gehäuseabschnitt und teilweise einen ständerseitigen ArmGehäuseabschnitt der Nähmaschine nach Fig. 1;
- Fig. 3: eine weitere innere Details preisgebende Seitenansicht einer Nähmaschine einer Nähanlage zum Nähen von mehrdimensional im Raum liegenden Nähten in Vorbereitungsstellung;
- Fig. 4.: vergrößert eine Darstellung des kopfseitigen ArmGehäuseabschnitts und teilweise des ständerseitigen Arm-Gehäuseabschnitts der Nähmaschine in Vorbereitungsstellung nach Fig. 3;
- Fig. 5: eine wiederum vergrößerte, innere Details preisgebende Ansicht des kopfseitigen Arm-Gehäuseabschnitts im entriegelten Zustand der Nähmaschine nach Fig. 1; und
- Fig. 6: eine Ansicht des kopfseitigen Arm-Gehäuseabschnitts nach Fig. 5 im verriegelten Zustand.

Die Figuren 1 bis 6 zeigen ein Ausführungsbeispiel für eine Nähanlage mit einer Nähmaschine 1, die in einer nicht dargestellten Roboter-Nähanlage verwendet wird. Die Nähmaschine 1 ist in anderen Nähanlagen wie zum Beispiel einem Großfeld-Nähautomat, insbesondere einer CNC-Nähanlage, zum Nähen von multidirektionalen in einer Ebene liegenden Nähten einsetzbar.

Die in den Figuren 1 bis 6 im Detail dargestellte Nähmaschine 1 für die Roboter-Nähanlage dient zum Nähen von im Raum liegenden Nähten, insbesondere von nicht eben dreidimensional im Raum liegenden Nähten. Ein Anwendungsbeispiel für die Nähanlage ist das Anbringen von Ziernahtapplikationen im Innenraum von Fahrzeugen, beispielsweise an Instrumententafeln, Türverkleidungen oder Armauflagen. Bevorzugt bestehen diese Fahrzeug-Innenraumkomponenten aus sogenannten Slush-Häuten, die mit einem Pulversinter-Verfahren hergestellt sind. Zur Roboter-Nähanlage gehört ein nicht dargestellter Roboter-Arm, mit dem die Nähmaschine 1 beliebig gesteuert in fünf oder sechs Freiheitsgraden im Raum orientiert werden kann.

Zur Erleichterung von Lagebeziehungen ist in den Figuren jeweils ein kartesisches xyz-Koordinatensystem angegeben. Die x-Achse steht senkrecht auf der Zeichenebene der Figur 1 und läuft in diese hinein. Die y-Richtung verläuft in der Figur 1 nach links und die z-Richtung verläuft in der Figur 1 nach oben.

Die Nähmaschine in Fig. 1 befindet sich in Nähstellung zum Nähen von mehrdimensional im Raum liegenden Nähten. Die Nähmaschine 1 mit einem Nähmaschinengehäuse 2 weist einen C-förmigen Grundaufbau mit einem Gehäuse-Unterteil 3, einem Gehäuse-Oberteil 4 und einem das Gehäuse-Unterteil 3 und das Gehäuse-Oberteil 4 verbindenden Ständer 5 auf. Das Gehäuse-Unterteil 3 und das Gehäuse-Oberteil 4 verlaufen längs der y-Richtung. Der Ständer 5 verläuft längs der z-Richtung.

Das Gehäuse-Oberteil 4 mit einem Nähkopf 6 ist längs der y-Richtung in einen ständerseitigen Arm-Gehäuseabschnitt 7 und einen kopfseitigen Arm-Gehäuseabschnitt 8 unterteilt. Im kopfseitigen Arm-Gehäuseabschnitt 8 sind Stichbildungskomponenten wie zum Beispiel eine Nadelstange 9 und hieran angebrachte, angedeutete Nähnadeln 10 vorgesehen. Zudem ist eine an sich bekannte Stichlängen-Stellvorrichtung 11 und eine an sich bekannte Nadeltransport-Vorrichtung 12 im kopfseitigen Arm-Gehäuseabschnitt 8 vorgesehen.

Als weitere Stichbildungskomponente dient ein Greifer 13, der an einem Greifer-Unterteil 14 synchron mit der Nähnadel 10 zur Stichbildung angetrieben ist. Der Greifer 13 wird im Wesentlichen von einer Stichplatte 39 verdeckt. Das Greifer-Unterteil 14 bildet längs der z-Achse eine Säule der Nähmaschine 1. Das Greifer-Unterteil 14 ist am kopfseitigen Ende des Gehäuse-Unterteils 3 angeordnet. Sowohl im Greifer-Unterteil 14 als auch im Gehäuse-Unterteil 3 sind nicht dargestellte Greifer-Antriebskomponenten vorgesehen. Zudem weist das Greifer-Unterteil 14 zwei Hebel 40 auf. Letztere dienen zur Übertragung einer Bewegung an einem nicht näher dargestellten Greifer-Gelenk.

Aufgrund der Säulengestaltung des Greifer-Unterteils 14 ist ein Stichbildungsbereich, in dem die Naht mit der Nähmaschine 1 erzeugt wird, von allen Seiten her frei zugänglich.

Über einen nicht dargestellten Antriebsmotor mit einer Antriebswelle wird eine Drehbewegung erzeugt, sodass die Stichbildungskomponenten, also die Nadelstange 9 mit der Nadel 10 und der Greifer 13, in bekannter Weise angetrieben werden. Über einen Zahnriemen 15 wird die Drehbewegung auf eine Teleskop-Gelenkarmwelle 16 im Gehäuse-Oberteil 4 und auf eine Unterarmwelle 17 im Gehäuse-Unterteil 3 übertragen. Die Unterarmwelle 17 steht mit weiteren Greifer-Antriebskomponenten in Wirkverbindung mit dem Greifer 13. Hierzu kämmt der Zahnriemen 15 ein Teleskop-Oberarmwellenzahnrad 18 und ein Unterarmwellenzahnrad 19.

Die Teleskop-Gelenkarmwelle 16 erstreckt sich längs der y-Richtung im Gehäuse-Oberteil 4 und weist ein ständerseitiges Armwellen-Gelenk 20, ein kopfseitiges Armwellen-Gelenk 21 und ein zwischen diesen angeordnetes Teleskopelement 22 auf. Letzteres ist als drehfeste Verbindung ausgeführt, sodass eine Übertragung der Drehbewegung der Teleskop-Gelenkarmwelle 16 auf die Stichbildungskomponenten, insbesondere der Stichlängen-Stellvorrichtung 11 gewährleistet ist. Das ständerseitige und das kopfseitige Armwellen-Gelenk 20, 21 ist als Kreuzgelenk, auch Kardangelenk genannt, ausgeführt. Mit anderen Worten ist die Teleskop-Gelenkarmwelle 16 als Präzisionsgelenkwelle, die auch als Kardanwelle bezeichnet werden kann, ausgeführt. Hierdurch ist eine DrehmomentÜbertragung mit einem geknickten Wellenstrang möglich.

Im Übergangsbereich vom ständerseitigen Arm-Gehäuseabschnitt 7 und dem kopfseitigen Arm-Gehäuseabschnitt 8 ist ein Gelenk 23 angeordnet. Das Gelenk 23 weist eine Gelenkachse 24 auf, die sich längs der x-Richtung erstreckt (Fig. 6). Das Gelenk 23 ist an einer oberen Gehäusewand 25 des Gehäuse-Oberteils 4 im Bereich des ständerseitigen Arm-Gehäuseabschnitts 7 angebracht und über eine Gelenkbrücke 26 mit dem kopfseitigen Arm-Gehäuseabschnitt 8 verbunden.

Über einen Schwenkantrieb 27 wird der kopfseitige Arm-Gehäuseabschnitt 8 um die Gelenkachse 24 von der Nähstellung in eine Vorbereitungsstellung zur Aufnahme/Abgabe eines Nähgutes geschwenkt (Fig. 3 und 4). Der Schwenkantrieb 27 ist im gezeigten Ausführungsbeispiel als Pneumatikzylinder ausgeführt.

In Vorbereitungsstellung wird das Nähgut, das auf einem Nähgut-Trägerkörper bzw. einer Nähgut-Schablone aufgebracht ist, je nach Verfahrensstadium gegenüber den Stichbildungskomponenten positioniert bzw. entfernt. Somit ist die Vorbereitungsstellung je nach Verfahrensstadium als eine Aufnahmestellung oder als eine Abgabestellung zu verstehen.

In Vorbereitungsstellung wird ein Abstand 28 von Stichbildungskomponenten, insbesondere der Nähnadel 10, des kopfseitigen Arm-Gehäuseabschnitts 8 zu den Stichbildungskomponenten, insbesondere dem Greifer 13 bzw. der Stichplatte 39, des Gehäuse-Unterteils 3 in y- und z-Richtung vergrößert (Fig. 3). Hierdurch wird die Aufnahme bzw. Abgabe des Nähguts erleichtert, welches insbesondere auf einem Nähgut-Trägerkörper bzw. einer Nähgut-Schablone aufgebracht ist.

Der Schwenkantrieb 27 weist ein ständerseitiges Radiallager 29 und ein kopfseitiges Radiallager 30 auf, wobei das ständerseitige Radiallager 29 im ständerseitigen Arm-Gehäuseabschnitt 7 und das kopfseitige Radiallager 30 im kopfseitigen Arm-Gehäuseabschnitt 8 vorgesehen ist. Das ständerseitige und das kopfseitige Radiallager 29, 30 sind durch einen teilweise dargestellten Arbeitszylinder 31 verbunden (vgl. Fig. 3). Die Schwenkbewegung von der Nähstellung in die Vorbereitungsstellung wird durch den Schwenkantrieb 27 derart ausgeführt, dass der Arbeitszylinder 31 in eine Endlage ausgefahren wird. Infolge der Schwenkbewegung wird das kopfseitige Radiallager 30 in y- und in z-Richtung verschoben.

Während der Schwenkbewegung von der Nähstellung in die Vorbereitungsstellung wird der kopfseitige Arm-Gehäuseabschnitt 8 gegenüber dem ständerseitigen Arm-Gehäuseabschnitt 7 bis zu 40° verschwenkt. Hierdurch entsteht ein dreiecksförmiger Raum 32, wobei die Verbindung zwischen der Teleskop-Gelenkarmwelle 16 und der Stichlängen-Stellvorrichtung 11 im kopfseitigen Arm-Gehäuseabschnitt 8 erhalten bleibt. Dies wird dadurch erreicht, dass das Teleskopelement 22 von einer eingefahrenen Stellung in eine ausgefahrene Stellung überführt wird. In dieser Stellung ist das kopfseitige Armwellen-Gelenk 21 in y-Richtung verschoben. Gleichzeitig ist ein Teilabschnitt der Teleskop-Gelenkarmwelle 16, welcher mit der Stichlängen-Stellvorrichtung 11 in Wirkverbindung steht, angewinkelt.

Der entstandene dreiecksförmige Raum 32 wird durch eine angedeutete Abdeckung 33 abgedeckt. Hierdurch wird ein Eindringen von Staub verhindert. Zudem wird eine durch den dreiecksförmigen Raum 32 gebildete Gefahrenstelle für die zumindest bereichsweise freiliegenden Komponenten, insbesondere der Teleskop-Gelenkarmwelle 16, minimiert bzw. eliminiert.

Eine Schwenkbewegung des kopfseitigen Arm-Gehäuseabschnitts 8 von der Vorbereitungsstellung in die Nähstellung wird von dem Schwenkantrieb 27 derart ausgeführt, dass der Arbeitszylinder 31 bis zum Erreichen von Anschlägen 34 eingefahren wird. Entsprechend wird der Raum 32 geschlossen und der Abstand 28 verringert. Der kopfseitige Arm-Gehäuseabschnitt 8 ist in Nähstellung.

Zum Sichern des kopfseitigen Arm-Gehäuseabschnitts 8 in Nähstellung während des Nähens ist eine Verriegelungseinheit 35 vorgesehen (Fig. 5 und 6). Diese umfasst einen Zapfen 36 und ein Schließteil 37, wobei der Zapfen 36 im ständerseitigen Arm-Gehäuseabschnitt 7 angeordnet ist und das Schließteil 37 im kopfseitigen Arm-Gehäuseabschnitt 8 befestigt ist und in Nähstellung in den ständerseitigen Arm-Gehäuseabschnitt 7 hineinragt (Fig. 6). Mit einem Pneumatikzylinder wird der Zapfen 36 zum Verriegeln ins Schließteil 37 gefahren bzw. zum Entriegeln wird der Zapfen 36 aus dem Schließteil 37 gefahren. Zum zusätzlichen Sichern des kopfseitigen Arm-Gehäuseabschnitts 8 in Nähstellung während des Nähens wird der Arbeitszylinder 31 mit Druck beaufschlagt.

Nachfolgend wird ein Verfahren zum Nähen von mehrdimensional im Raum liegenden Nähten näher beschrieben. Hierzu sei angemerkt, dass das Verfahren unabhängig von der Nähanlage ähnlich ist.

Zunächst befindet sich der kopfseitige Arm-Gehäuseabschnitt 8 in Nähstellung und ist entriegelt (Fig. 1, 3 und 5). Zur Aufnahme eines zu nähenden Nähguts, das insbesondere auf einem Nähgut-Trägerkörper aufgebracht ist, wird der kopfseitige Arm-Gehäuseabschnitt 8 in eine Aufnahmestellung verschwenkt. Unter der Aufnahmestellung ist hier die oben beschriebene Vorbereitungsstellung zu verstehen. Demnach erfolgt die Verschwenkung des kopfseitigen Arm-Gehäuseabschnitts 8 durch Ausfahren des Arbeitszylinders 31 des Schwenkantriebs 27 in die Endlage. Hierdurch entsteht der Abstand 28, sodass das zu nähende Nähgut zu dem Greifer 13 und dem Greifer-Unterteil 14 ausgerichtet werden kann.

Ist das zu nähende Nähgut ausgerichtet, erfolgt ein Verschwenken des kopfseitigen Arm-Gehäuseabschnitts 8 von der Aufnahmestellung in die Nähstellung. Dies wird durch ein Fahren des Arbeitszylinders 31 des Schwenkantriebs 27 bis zu den Anschlägen 34 erreicht.

In der Stellung erfolgt eine Zuhaltung des kopfseitigen Arm-Gehäuseabschnitts 8 durch Druckbeaufschlagung des Arbeitszylinders 31.

Zusätzlich wird vor Start des Nähens der kopfseitige Arm-Gehäuseabschnitt 8 mit der Verriegelungseinheit 35 verriegelt. Hierzu fährt der Zapfen 36 mittels des Pneumatikzylinders in das Schließteil 37 ein. Anschließend erfolgt ein Nähen mindestens einer Naht. Die Naht selbst kann als Doppel-Steppstich, Einfach-Steppstich oder Doppel-Kettenstich ausgeführt sein. Je nach Nähanlage erfolgt ein Nähen mindestens einer mehrdimensional im Raum liegenden Naht oder mindestens einer multidirektional in einer Ebene liegenden Naht.

Nach Abschluss des Nähens wird der kopfseitige Arm-Gehäuseabschnitt 8 entriegelt. Hierzu fährt der Zapfen 36 mittels des Pneumatikzylinders aus dem Schließteil 37 heraus.

Danach wird der Arbeitszylinder 31 wieder in die Endlage ausgefahren, sodass der kopfseitige Arm-Gehäuseabschnitt 8 in die Abgabestellung verschwenkt wird. Unter der Abgabestellung ist hier die oben beschriebene Vorbereitungsstellung zu verstehen. Entsprechend ist hier wieder der Abstand 28 zwischen der Nähnadel 10 und dem Greifer 13 vergrößert, sodass das genähte Nähgut entnommen werden kann.

Je nach Anwendung kann nun ein neues zu nähendes Nähgut positioniert werden.

## Patentansprüche

1. Nähmaschine mit einem Nähmaschinengehäuse (2), aufweisend
- ein Gehäuse-Unterteil (3),
- ein Gehäuse-Oberteil (4) mit einem Nähkopf (6) und
- einen Ständer (5), der das Gehäuse-Unterteil (3) mit dem Gehäuse-Oberteil (4) verbindet,
wobei das Gehäuse-Oberteil (4) aufweist
- einen ständerseitigen Arm-Gehäuseabschnitt (7),
- einen kopfseitigen Arm-Gehäuseabschnitt (8) und
- ein Gelenk (23) zwischen dem ständerseitigen Arm-Gehäuseabschnitt (7) und dem kopfseitigen Arm-Gehäuseabschnitt (8),
wobei das Gelenk (23) derart angeordnet ist, dass der kopfseitige Arm-Gehäuseabschnitt (8) zwischen einer Vorbereitungsstellung zur Aufnahme und/oder Abgabe von Nähgut und einer Nähstellung zum Nähen des Nähgutes verschwenkbar ist, **gekennzeichnet durch** eine Teleskop-Gelenkarmwelle (16) zum Verbinden einer Antriebseinheit mit Stichbildungskomponenten im Gehäuse-Oberteil (4), wobei die Teleskop-Gelenkarmwelle (16) ein ständerseitiges Armwellen-Gelenk (20) und ein kopfseitiges Armwellen-Gelenk (21) aufweist und zwischen dem ständerseitigen und dem kopfseitigen Armwellen-Gelenk (20, 21) ein Teleskopelement (22) angeordnet ist.

2. Nähmaschine nach Anspruch 1, **dadurch gekennzeichnet, dass** die Teleskop-Gelenkarmwelle (16) als Kardanwelle ausgeführt ist.

3. Nähmaschine nach Anspruch 1 oder 2, **dadurch gekennzeichnet, dass** das Teleskopelement (22) drehfest mit dem kopfseitigen Armwellen-Gelenk (21) und dem ständerseitigen Armwellen-Gelenk (20) verbunden ist.

4. Nähmaschine nach einem der Ansprüche 1 bis 3 **gekennzeichnet durch** einen Schwenkantrieb (27), mit dem der kopfseitige Arm-Gehäuseabschnitt (8) in die Vorbereitungsstellung oder die Nähstellung verschwenkt werden kann.

5. Nähmaschine nach Anspruch 4 **dadurch gekennzeichnet, dass** der Schwenkantrieb (27) ein Schwenk-Pneumatikzylinder ist.

6. Nähmaschine nach einem der Ansprüche 1 bis 5 **gekennzeichnet durch** eine Verriegelungseinheit (35) zum Halten des kopfseitigen Arm-Gehäuseabschnittes (8) in Nähstellung während des Nähens.

7. Nähmaschine nach Anspruch 6 **dadurch gekennzeichnet, dass** die Verriegelungseinheit (35) einen Verriegelungs-Pneumatikzylinder aufweist.

8. Nähanlage zum Nähen von mehrdimensional im Raum liegenden Nähten mit einer Nähmaschine (1) nach einem der Ansprüche 1 bis 7.

9. Nähanlage zum Nähen von multidirektionalen in einer Ebene liegenden Nähten mit einer Nähmaschine (1) nach einem der Ansprüche 1 bis 7.

10. Verfahren zum Nähen von mehrdimensional im Raum liegenden Nähten oder von multidirektionalen in einer Ebene liegenden Nähten mit den Verfahrensschritten
- Bereitstellen einer Nähanlage nach Anspruch 8 oder 9,
- Schwenken des kopfseitigen Arm-Gehäuseabschnitts (8) in eine Aufnahmestellung zur Aufnahme des zu nähenden Nähgutes,
- Schwenken des kopfseitigen Arm-Gehäuseabschnitts (8) in eine Nähstellung,
- Nähen mindestens einer Naht in der Nähstellung und
- Schwenken des kopfseitigen Arm-Gehäuseabschnitts (8) in eine Abgabestellung zur Abgabe des genähten Nähgutes.

11. Verfahren nach Anspruch 10 **dadurch gekennzeichnet, dass** der kopfseitige Arm-Gehäuseabschnitt (8) vor dem Nähen verriegelt oder nach dem Nähen entriegelt wird.

## Claims

1. Sewing machine with a sewing machine housing (2), comprising
- a housing lower part (3),
- a housing upper part (4) with a sewing head (6) and
- a stand (5) that connects the housing lower part (3) to the housing upper part (4),
wherein the housing upper part (4) comprises
- a stand-side arm housing section (7),
- a head-side arm housing section (8) and
- a joint (23) between the stand-side arm housing section (7) and the head-side arm housing section (8),
wherein the joint (23) is arranged in such a manner that the head-side arm housing section (8) can be swiveled between a preparation position for the picking up and/or the delivery of sewing material and a sewing position for sewing the sewing material,
**characterized by**
a telescopic articulated arm shaft (16) for connecting a drive unit to stitch-forming components in the housing upper part (4),
wherein the telescopic articulated arm shaft (16) has a stand-side arm shaft joint (20) and a head-side arm shaft joint (21), and a telescopic element (22) is arranged between the stand-side and the head-side arm shaft joint (20, 21).

2. Sewing machine according to claim 1, **characterized in that** the telescopic articulated arm shaft (16) is designed as a cardan shaft.

3. Sewing machine according to claim 1 or 2, **characterized in that** the telescopic element (22) is connected to the head-side arm shaft joint (21) and the stand-side arm shaft joint (20) in a torque-proof manner.

4. Sewing machine according to one of claims 1 to 3, **characterized by** a swivel drive (27) with which the head-side arm housing section (8) can be swiveled into the preparation position or the sewing position.

5. Sewing machine according to claim 4, **characterized in that** the swivel drive (27) is a swivel pneumatic cylinder.

6. Sewing machine according to any one of claims 1 to 5, **characterized by** a locking unit (35) for holding the head-side arm housing section (8) in the sewing position during sewing.

7. Sewing machine according to claim 6 **characterized in that** the locking unit (35) comprises a locking pneumatic cylinder.

8. Sewing unit for sewing multi-dimensional seams lying in space with a sewing machine (1) according to one of claims 1 to 7.

9. Sewing unit for sewing multi-directional seams lying in one plane with a sewing machine (1) according to one of claims 1 to 7.

10. Method of sewing multi-dimensional seams lying in space or multi-directional seams lying in one plane, comprising the method steps of
- provision of a sewing unit according to claim 8 or 9,
- swiveling the head-side arm housing section (8) into a pick-up position to pick up the sewing material to be sewn,
- swiveling the head-side arm housing section (8) into a sewing position,
- sewing at least one seam in the sewing position and
- swiveling the head-side arm housing section (8) into a delivery position for delivering the sewing material.

11. Method according to claim 10 **characterized in that** the head-side arm housing section (8) is locked prior to sewing or unlocked after sewing.

## Revendications

1. Machine à coudre avec un boîtier de machine à coudre (2), présentant
- une partie inférieure de boîtier (3),
- une partie supérieure de boîtier (4) avec une tête de couture (6) et
- un montant (5) qui relie la partie inférieure de boîtier (3) à la partie supérieure de boîtier (4),
dans laquelle la partie supérieure du boîtier (4) comprend
- une section de boîtier de bras côté montant (7),
- une section de boîtier de bras côté tête (8) et
- une articulation (23) entre la section de boîtier de bras côté montant (7) et la section de boîtier de bras côté tête (8),
dans laquelle l'articulation (23) est disposée de telle sorte que la section de boîtier de bras côté tête (8) peut pivoter entre une position de préparation pour recevoir et/ou distribuer un matériau à coudre et une position de couture pour coudre le matériau à coudre,
**caractérisé par**
un arbre de bras articulé télescopique (16) pour relier une unité d'entraînement à des composants de formation de points dans la partie supérieure du boîtier (4),
l'arbre de bras articulé télescopique (16) présentant une articulation d'arbre de bras côté montant (20) et une articulation d'arbre de bras côté tête (21), et un élément télescopique (22) étant disposé entre l'articulation d'arbre de bras côté montant et l'articulation d'arbre de bras côté tête (20, 21).

2. Machine à coudre selon la revendication 1, **caractérisée en ce que** l'arbre de bras articulé télescopique (16) est réalisé sous forme d'arbre à cardan.

3. Machine à coudre selon la revendication 1 ou 2, **caractérisée en ce que** l'élément télescopique (22) est relié de manière solidaire en rotation à l'articulation d'arbre de bras côté tête (21) et à l'articulation d'arbre de bras côté montant (20).

4. Machine à coudre selon l'une quelconque des revendications 1 à 3, **caractérisée par** un entraînement pivotant (27) permettant de faire pivoter la section de boîtier de bras côté tête (8) dans la position de préparation ou dans la position de couture.

5. Machine à coudre selon la revendication 4, **caractérisée en ce que** l'entraînement pivotant (27) est un cylindre pneumatique pivotant.

6. Machine à coudre selon l'une quelconque des revendications 1 à 5, **caractérisée par** une unité de verrouillage (35) pour maintenir la section de boîtier de bras côté tête (8) en position de couture pendant la couture.

7. Machine à coudre selon la revendication 6, **caractérisée en ce que** l'unité de verrouillage (35) comporte un cylindre pneumatique de verrouillage.

8. Installation de couture pour coudre des coutures situées de manière multidimensionnelle dans l'espace avec une machine à coudre (1) selon l'une quelconque des revendications 1 à 7.

9. Installation de couture pour coudre des coutures situées de manière multidirectionnelle dans un plan avec une machine à coudre (1) selon l'une quelconque des revendications 1 à 7.

10. Procédé pour coudre des coutures situées de manière multidimensionnelle dans l'espace ou des coutures situées de manière multidirectionnelle dans un plan, comprenant les étapes de procédé suivantes
- fournir une installation de couture selon la revendication 8 ou 9,
- pivoter la section de boîtier de bras côté tête (8) dans une position de réception pour recevoir le matériau à coudre,
- pivoter la section de boîtier de bras côté tête (8) dans une position de couture,
- coudre au moins une couture dans la position de couture et
- pivoter la section de boîtier de bras côté tête (8) dans une position de distribution pour la distribution du matériau à coudre.

11. Procédé selon la revendication 10, **caractérisé en ce que** la section de boîtier de bras côté tête (8) est verrouillée avant la couture ou déverrouillée après la couture.
